# EUROPÄISCHE PATENTSCHRIFT

(11) **EP 3 920 661 B1**
(45) Veröffentlichungstag und Bekanntmachung des Hinweises auf die Patenterteilung: **23.08.2023**
(21) Anmeldenummer: 21176540.9
(22) Anmeldetag: 28.05.2021
(51) Int. Cl.: H05B 6/06

(54) **VERFAHREN ZUM BETREIBEN EINES INDUKTIONSKOCHFELDS UND INDUKTIONSKOCHFELD**
INDUCTION HOB AND METHOD FOR OPERATING AN INDUCTION HOB
PROCÉDÉ DE FONCTIONNEMENT D'UNE PLAQUE DE CUISSON À INDUCTION ET PLAQUE DE CUISSON À INDUCTION

(30) Priorität: 05.06.2020 DE 102020207103
(43) Veröffentlichungstag der Anmeldung: 08.12.2021
(73) Patentinhaber: E.G.O. Elektro-Gerätebau GmbH, 75038 Oberderdingen (DE)
(72) Erfinder: Egenter, Christian, 75015 Bretten (DE); Müller, Max-Felix, 75038 Oberderdingen (DE)
(74) Vertreter: Patentanwälte Ruff, Wilhelm, Beier, Dauster & Partner mbB

(56) Entgegenhaltungen:
- EP-A1- 2 360 989
- EP-A1- 2 645 814
- EP-A1- 3 291 643

## Beschreibung

Die Erfindung betrifft ein Verfahren zum Betreiben eines Induktionskochfelds und ein Induktionskochfeld.

Die EP 3 291 643 A1 offenbart ein Verfahren zum Betreiben eines Induktionskochfelds, bei dem ein Material eines eine Induktionsheizspule überdeckenden Kochgefäßes dadurch ermittelt wird, dass eine Phasendifferenz zwischen einer Anregungsspannung und einem sich einstellenden Strom ausgewertet wird, wobei diese Messung bei unterschiedlichen Tastgraden der Anregungsspannung wiederholt wird.

Die EP 2 645 814 A1 offenbart ein Verfahren zum Betreiben eines Induktionskochfelds, bei dem ein Material eines eine Induktionsheizspule überdeckenden Kochgefäßes durch Ermitteln einer Resonanzfrequenz eines Schwingkreises ermittelt wird.

Die EP 2 360 989 A1 offenbart ein Verfahren zum Betreiben eines Induktionskochfelds, bei dem ein Grad der Überdeckung einer Induktionsheizspule durch ein zu erhitzendes Kochgefäß dadurch ermittelt wird, dass eine Phasendifferenz zwischen einer Anregungsspannung und einem Schwingkreisstrom ermittelt wird.

Der Erfindung liegt die Aufgabe zugrunde, ein Verfahren zum Betreiben eines Induktionskochfelds und ein Induktionskochfeld zur Verfügung zu stellen, die eine möglichst zuverlässige Bestimmung von Betriebsgrößen des Induktionskochfelds ermöglichen.

Das Verfahren dient zum Betreiben eines Induktionskochfelds.

Das Induktionskochfeld weist mindestens einen herkömmlichen Wechselrichter auf, der aus einer Speisespannung versorgt ist. Die Speisespannung ist bevorzugt eine Gleichspannung. Der Wechselrichter kann beispielsweise einen herkömmlich verschalteten Wechselrichterzweig mit zwei Halbleiterschaltmitteln aufweisen. Insoweit sei auch auf die einschlägige Fachliteratur verwiesen.

Das Induktionskochfeld weist weiter mindestens einen Kondensator auf.

Das Induktionskochfeld weist weiter mindestens eine Induktionsheizspule bzw. einen Induktor auf, die bzw. der einer Kochstelle zugeordnet ist und dazu vorgesehen ist, ein magnetisches Wechselfeld in einem zu erhitzenden Topfboden zu erzeugen. Insoweit sei auch auf die einschlägige Fachliteratur verwiesen.

Der mindestens eine Kondensator und die Induktionsheizspule sind derart verschaltet, dass sie einen Schwingkreis bilden, beispielsweise einen Parallel- oder Serienschwingkreis.

Der Wechselrichter ist dazu vorgesehen, aus der Speisespannung eine pulsweitenmodulierte Anregungsspannung für den Schwingkreis zu erzeugen. Die pulsweitenmodulierte Anregungsspannung ist typisch eine Rechteckspannung mit einem konstanten oder veränderlichen Tastgrad bzw. Tastverhältnis und einer konstanten oder veränderlichen Periodendauer bzw. Frequenz. Insoweit sei auch auf die einschlägige Fachliteratur verwiesen.

Das Verfahren weist die nachfolgenden Schritte auf.

Schritt a), nämlich Erzeugen der pulsweitenmodulierten Anregungsspannung mit einem vorgegebenen Spannungsverlauf.

Schritt b), nämlich Messen eines sich ergebenden bzw. einstellenden Schwingkreisstromes, insbesondere durch die Induktionsheizspule.

Schritt c), nämlich Bestimmen von elektrischen Schwingkreis-Parametern, insbesondere in Form einer Schwingkreis-Impedanz, in Abhängigkeit von dem Spannungsverlauf der pulsweitenmodulierten Anregungsspannung und dem gemessenen Schwingkreisstrom. Die elektrischen Schwingkreis-Parameter bzw. die Schwingkreis-Impedanz kann beispielsweise die elektrischen Ersatzparameter R und L der Induktionsheizspule mit aufgestelltem Topf bezeichnen oder daraus ableitbare elektrische Impedanzen oder Größen der Schwingungsdifferentialgleichung, wie beispielsweise Güte bzw. Dämpfung oder Eigenfrequenz. Zum Bestimmen der elektrischen Schwingkreis-Parameter kann beispielsweise grundsätzlich die hinlänglich bekannte Zeigerrechnung verwendet werden, d.h. es werden Betrag und Phase der Spannung und Betrag und Phase des Stroms zueinander in Beziehung gesetzt.

Schritt d), nämlich n-maliges Wiederholen der Schritte a) bis c) bei einem geänderten Spannungsverlauf der Anregungsspannung zum Bestimmen von spannungsverlaufsabhängigen Schwingkreis-Parametern. Zum Ändern des Spannungsverlaufs der Anregungsspannung wird bevorzugt lediglich eine Spannungsdifferenz zwischen einem Low-Pegel der pulsweitenmodulierten Anregungsspannung und einem High-Pegel der pulsweitenmodulierten Anregungsspannung verändert. Eine Frequenz und ein Tastverhältnis der pulsweitenmodulierten Anregungsspannung bleiben bevorzugt unverändert. Die Zahl n ist eine natürlich Zahl und liegt beispielsweise in einem Zahlenbereich zwischen 1 und 400. Die Zahl n kann beispielsweise von einer Periodendauer der Pulsweitenmodulation abhängen oder die Zahl n kann derart gewählt sein, dass die Schritte für die Dauer einer gesamten Netzhalbwelle wiederholt werden.

Schritt e), nämlich Ermitteln (Messen) von Betriebsgrößen des Induktionskochfelds aus den spannungsverlaufsabhängigen Schwingkreis-Parametern.

Zum Verändern des Spannungsverlaufs der Anregungsspannung wird, insbesondere ausschließlich, die Speisespannung des Wechselrichters verändert, wodurch beispielswiese die Spannungsdifferenz zwischen High-Pegel und Low-Pegel der pulsweitenmodulierten Anregungsspannung entsprechend verändert wird.

Gemäß einer Ausführungsform bleibt/bleiben ein Tastgrad der pulsweitenmodulierten Anregungsspannung und/oder eine Periodendauer der pulsweitenmodulierten Anregungsspannung während der Schritte a) bis e) konstant.

Gemäß einer Ausführungsform sind die zu bestimmenden Betriebsgrößen ausgewählt aus: Grad der Überdeckung der Induktionsheizspule durch ein zu erhitzendes Kochgefäß, insbesondere mit einem ferromagnetischen Boden, Material des die Induktionsheizspule überdeckenden Kochgefäßes bzw. Material des Bodens des Kochgefäßes, und Temperatur des Bodens des die Induktionsheizspule überdeckenden Kochgefäßes. Der Grad der Überdeckung kann beispielsweise davon abhängen, ob das Kochgefäß die Induktionsheizspule vollständig überdeckt, teilweise überdeckt oder gar nicht überdeckt.

Gemäß einer Ausführungsform weist das Induktionskochfeld weiter auf: einen Gleichrichter, der dazu ausgebildet ist, aus einer Netzwechselspannung die Speisespannung zu erzeugen, und einen Zwischenkreiskondensator, der dazu ausgebildet ist, die Speisespannung zu puffern und die Wechselrichterrückwirkungen zu filtern. Das Verfahren weist dann die weiteren Schritte auf: vor dem Schritt a), bei abnehmendem Betrag der Netzwechselspannung, d.h. abnehmender Halbwelle, fortlaufendes Entladen des Zwischenkreiskondensators bis auf einen Spannungswert, der in einem vorgegebenen Spanungsbereich um den Betrag der momentanen Netzwechselspannung liegt, indem der Wechselrichter geeignet angesteuert wird. Der vorgegebene Spannungsbereich kann beispielsweise wenig Volt, beispielsweise zwischen 3 V bis 10 V über dem Betrag der momentanen Netzwechselspannung liegen. Dies wird so lange durchgeführt, bis die Netzwechselspannung einen Nulldurchgang aufweist und/oder die Speisespannung einen Wert unter 10V, insbesondere unter 5V aufweist. Dann, anschließendes Wiederholen der Schritte a) bis c) bei zunehmendem Betrag der Netzwechselspannung. Die Schritte a) bis c) können beispielsweise in einem Spannungsbereich der Netzwechselspannung zwischen ca. 5 V und 80 V, insbesondere zwischen 10 V und 50 V, wiederholt werden.

Gemäß einer Ausführungsform wird der Wechselrichter während der Schritte a) bis e) heizleistungseinstellungsunabhängig angesteuert und vor und/oder nach den Schritten a) bis e) heizleistungseinstellungsabhängig angesteuert, indem beispielsweise ein Tastverhältnis der Pulsweitenmodulation und/oder eine Periodendauer der Pulsweitenmodulation der Anregungsspannung entsprechend heizleistungsabhängig eingestellt wird.

Gemäß einer Ausführungsform wird im Schritt a) zusätzlich die erste Harmonische und/oder höhere Harmonische der pulsweitenmodulierten Anregungsspannung oder einer davon abhängigen Spannung ermittelt, im Schritt b) zusätzlich die erste Harmonische und/oder höhere Harmonische des gemessenen Schwingkreisstromes ermittelt, und im Schritt c) werden die Schwingkreis-Parameter in Abhängigkeit von der ermittelten ersten Harmonischen und/oder den ermittelten höheren Harmonischen der pulsweitenmodulierten Anregungsspannung oder der davon abhängigen Spannung und der ermittelten ersten Harmonischen und/oder den ermittelten höheren Harmonischen des gemessenen Schwingkreisstromes bestimmt.

Gemäß einer Ausführungsform werden die ersten Harmonischen und/oder die höheren Harmonischen mittels Tiefpassfiltern und/oder durch Fourier-Analyse ermittelt.

Wenn erforderlich, können auch die höher harmonischen Spannungen und Ströme durch Fourier-Analyse ermittelt und die entsprechend höher harmonischen Impedanzen berechnet werden.

Gemäß einer Ausführungsform wird eine Periodendauer der pulsweitenmodulierten Anregungsspannung derart gewählt, dass sie kleiner ist als eine Periodendauer einer eigenresonanten Schwingung des Schwingkreises. Mit anderen Worten ist die Frequenz der pulsweitenmodulierten Anregungsspannung höher als die Resonanzfrequenz des Schwingkreises für das Gros der marktüblichen Kochgeschirre. Ist die Periodendauer der gewählten Anregungsspannung zu nahe an der Eigenresonanz, kann die Periodendauer verkürzt werden, um den Schwingkreisstrom auf ein relevantes Niveau zu begrenzen.

Gemäß einer Ausführungsform weist das Induktionskochfeld weitere Induktionsheizspulen auf, wobei die weiteren Induktionsheizspulen ebenfalls aus der gleichgerichteten Netzwechselspannung unter Zwischenschaltung zugehöriger Wechselrichter gespeist werden, wobei während der Schritte a) bis e) in einem zeitlichen Bereich um den Nulldurchgang der Netzwechselspannung die weiteren Induktionsheizspulen nicht aus der gleichgerichteten Netzwechselspannung gespeist werden. Der zeitliche Bereich um den Nulldurchgang kann sich beispielsweise 1 ms vor dem Nulldurchgang beginnen und 2 ms nach dem Nulldurchgang enden.

Das Induktionskochfeld ist zur Durchführung des oben beschriebenen Verfahrens ausgebildet und weist auf: mindestens einen Wechselrichter, der aus einer Speisespannung versorgt ist, mindestens einen Kondensator, eine Induktionsheizspule, wobei der mindestens eine Kondensator und die Induktionsheizspule derart verschaltet sind, dass sie einen Schwingkreis bilden, und wobei der Wechselrichter dazu ausgebildet ist, aus der Speisespannung eine pulsweitenmodulierte Anregungsspannung für den Schwingkreis zu erzeugen, und eine Steuereinheit, die dazu ausgebildet ist, den Wechselrichter derart anzusteuern, dass ein oben beschriebenes Verfahren ausgeführt wird.

Herkömmlich wird bei einer Topferkennung geprüft, ob ein passender Topf auf einer Kochstelle aufgestellt ist oder nicht D.h. es wird geprüft, ob sich kein bzw. ein ungeeigneter bzw. ein zu kleiner Topf auf der Induktionsheizspule befindet.

Bei Flächenkochfeldern oder zur Topfgrößenerkennung wird als Betriebsgröße zusätzlich die Bedeckung der Kochstelle benötigt, vorzugweise kontinuierlich aufgelöst von 0% bis 100% Bedeckung der aktiven Fläche der Induktionsheizspule. Zur Bestimmung der Bedeckung können beispielsweise die Impedanz bzw. die elektrischen (Ersatz-) Parameter R und L der Induktionsheizspule mit aufgestelltem Topf gemessen werden, da diese sich stark bei Veränderung der Bedeckungen verändern.

Diese Ersatzparameter sind aber - neben der Abhängigkeit von der Bedeckung der Kochstelle - auch abhängig von verwendeten Topfmaterialien sowie abhängig von der Topfbodentemperatur. Diese Parameter sind weiter abhängig von der magnetischen Anregung, bzw. dem Strom durch den Induktor und der Anregungsfrequenz, weshalb man die Messung herkömmlich vorzugsweise mit konstanter Anregung durchführt.

Erfindungsgemäß erfolgt die Bestimmung der Schwingkreis-Parameter bei unterschiedlich hohen Anregungen, also beispielsweise bei unterschiedlichen Speisespannungen einer Halbrücke eines Serienschwingkreises bzw. bei unterschiedlichen Stromhöhen bei einem Parallelschwingkreis.

Vorzugsweise kann die Messung der Schwingkreis-Parameter vor oder nach dem Netznulldurchgang einer speisenden Netzwechselspannung erfolgen, wobei man die ansteigende oder abfallende Netzwechselspannung zur variablen Anregung nutzen kann und man den spannungsverlaufsabhängigen bzw. eingangsspannungsabhängigen Unterschied der Schwingkreis-Parameter als zusätzliche Information für die Topferkennung nutzen kann, wodurch sich Topfmaterialien besser unterscheiden lassen. Im Besonderen bei Anregungen bzw. Speisespannung von kleiner als 80 V sind unterschiedliche Veränderungen der Schwingkreis-Parameter anhängig vom Topfmaterial erkennbar. Oberhalb dieser Spannung kann vom Messbetrieb der Schwingkreis-Parameter auf den Leistungsabgabebetrieb umgestellt werden, so dass die Messung während des Betriebs erfolgen kann und die Leistungsabgabe nicht wesentlich für die Messung unterbrochen werden muss. Die Spannungsgrenze zur Umschaltung auf den Heizbetrieb kann variabel, abhängig vom Strom durch das Induktionsheizelement bestimmt werden.

Bei herkömmlichen Verfahren lässt sich nur eingeschränkt unterscheiden, ob die Werte der Impedanz bzw. der Schwingkreis-Parameter durch eine (Minder-)Bedeckung oder durch eine (niederohmigere) Leitfähigkeit des Topfmaterials verursacht wird, d.h. einige Messfälle sind mehrdeutig, insbesondere da sich die Temperatur des aufgestellten Topfes zusätzlich verändert.

Erfindungsgemäß werden für eine erweiterte Topferkennung die Impedanz bzw. die Schwingkreis-Parameter mit dem (zumindest partiell) aufgestellten Topf bestimmt, indem der elektrische Schwingkreis bestehend aus Induktionsheizspule und zumindest einem Schwingkreiskondensators definiert angeregt wird und man elektrische Schwingkreis-Parameter wie Scheinwiderstand Z, Wirkwiderstand R, Blindwiderstand X, die Schwingkreisinduktivität L oder der Phasenwinkel zwischen R und X aus der Messung von Strom durch die Induktionsheizspule und der Anregungsspannung bestimmt wird. Exemplarisch seien im Folgenden die grundlegenden Berechnungsformeln angegeben:
- *fₒₚ*: bezeichne die Arbeitsfrequenz des Wechselrichters
- u(t): bezeichne den zeitlichen Verlauf der Ansteuerspannung
- i(t): bezeichne den zeitlichen Verlauf des Stroms durch die Induktionsheizspule

Es gilt ω_{oρ} = 2 · π · *fₒₚ*

| | |
|---|---|
| ${u}_{1} = \hat{{u}_{1}} ⋅ sin \left({ω}_{op}⋅t\right)$ | ist die erste Harmonische der Spannung |
| ${I}_{1} = \hat{{I}_{1}} ⋅ sin \left({ω}_{op}⋅t+φ\right)$ | ist die erste Harmonische des Stroms |

mit *ϕ* = ≮(*u*₁, *I*₁)

Es gilt: ${R}_{1} = \frac{\hat{{u}_{1}}}{\hat{{I}_{1}}} ⋅ cos φ$ ${X}_{1} = \frac{\hat{{u}_{1}}}{\hat{{I}_{1}}} ⋅ sin φ = {X}_{L 1} + {X}_{C 1}$ mit ${X}_{C} = - \frac{1}{{ω}_{op} ⋅ C}$ ${L}_{1} = \frac{{X}_{1} - {X}_{C 1}}{{ω}_{op}}$

Vorzugweise wird die anregende Ausgangsspannung des Wechselrichters gemessen, alternativ kann aber auch direkt die Spannung über der Induktionsheizspule gemessen werden. Auch können auch Schwingkreis-Parameter wie Güte Q, Dämpfung δ, Eigenfrequenz fr bzw. Periodendauer Tr bestimmt werden, um daraus die Bedeckung des Topfes auf dem Induktor bestimmen zu können.

Erfindungsgemäß wird die Eingangsgröße Spannung (oder im allgemeinen Strom durch die Induktionsheizspule) verändert, um so mindestens eine zusätzliche Größe zur Bestimmung der aufgestellten Last (Topferkennung) zu erhalten, beispielsweise das Delta von einer oder mehreren Schwingkreis-Parametern bezogen auf ein Delta der Anregungsspannung oder dem Strom. Auch kann die Lage eines Maximums eines Schwingkreis-Parameters bezogen auf die variable Anregungsspannung als Kriterium verwendet werden. Alternativ können die Schwingkreis-Parameter anstatt über der variablen Anregungsspannung auch als veränderlich über dem Strom durch die Induktionsheizspule ausgewertet werden.

Die durch die Spannungsänderung verursachten Änderungen der Schwingkreis-Parameter liefern zusätzliche Größen, die eine verbesserte Unterscheidung von Topfmaterialienklassen trotz variabler Topfbedeckung auf der Induktionsheizspule erlauben.

Das Bereitstellen einer variablen Speisespannung bzw. Anregungsspannung kann aufwendig sein, weshalb erfindungsgemäß die Netzwechselspannung als variable Spannung verwendet werden kann, d.h. die Messung der Schwingkreis-Parameter kann in einem Zeitintervall nach oder vor einem Nulldurchgang der Netzwechselspannung erfolgen. Vorzugsweise erfolgt die Messung nach dem Netznulldurchgang, wobei dann darauf geachtet werden sollte, dass zuvor der Zwischenkreis sicher entladen wird, indem die Impedanz auf einen Mindestwert reduziert wird, indem die Steuerparameter für den Wechselrichter entsprechend gewählt werden (=> Ansteuerfrequenz wenige kHz oberhalb der Resonanzfrequenz des Schwingkreises und/oder der Tastgrad nahe des Maximalwertes von 50%).

Vorzugsweise wird zur Berechnung der Schwingkreis-Parameter die erste Harmonische von Anregungsspannung und Strom verwendet. Hierzu kann ein Tiefpass vorgesehen werden, alternativ kann eine entsprechende Fourier-Analyse der Messdaten durch einen Algorithmus durchgeführt werden.

Die Messung wird beispielsweise kurz nach dem Netznulldurchgang gestartet, beispielsweise bei 8 V Netzwechselspannung und bei 40-50 V wieder beendet und der Wechselrichter auf den herkömmlichen Heizleistungsbetrieb umgestellt. Dieser Spannungsbereich für die Topferkennung erlaubt es, Unterschiede resultierend aus verschiedenen Permeabilitätskurven von Topfmaterialien zu unterscheiden, aber anderseits auch das rechtzeitige Umschalten auf den Heizbetrieb, so dass auch große Leistungen übertragen werden können und die Vorgabe der Begrenzung der Harmonischen des Netzstromes eingehalten werden können.

Ist einmal eine Topfklassifizierung erfolgt, dann kann auf die spannungsverlaufsabhängige Bestimmung bzw. die Deltabestimmung der Betriebsgrößen verzichtet werden und bereits bei kleineren Spannungen auf den Heizbetrieb umgeschaltet werden. In diesem Betriebsfall muss nur noch eine Änderung der Bedeckung festgestellt werden.

Der erfindungsgemäße Ansatz der Implementierung einer Topferkennung mit veränderlicher Anregungsspannung erlaubt es, zusätzliche Schwingkreis-Parameter bzw. Messgrößen für eine Topferkennung (mit Bedeckungsmessung) zu generieren, die im Besonderen durch unterschiedliche Permeabilitätskennlinien von verschiedenen Topfmaterialien verursacht werden, wodurch Mehrdeutigkeiten unterscheidbar gemacht werden können. Die spannungsverlaufsabhängige Analyse bzw. die Deltaanalyse erlaubt eine bessere Unterscheidung der Topfmaterialien, wodurch anschließend in einem zweiten Schritt eine topfmaterialspezifische Bestimmung der Bedeckung der Induktionsheizspule ermöglicht wird.

Das Ausnutzen der steigenden Netzwechselspannung nach einem Nulldurchgang erlaubt eine kostengünstige Implementierung einer veränderlichen Speisespannung des Wechselrichters und vermeidet die Notwendigkeit von Netzteilen mit unterschiedlichen Ausgangsspannungen zur unterschiedlichen Anregung der Topferkennung.

Das Umschalten des Wechselrichters für die Messung der relevanten Betriebsgrößen bei nur kleinen, steigenden Spannungen bis maximal 80 V erlaubt die Durchführung einer regelmäßigen Topferkennung im laufenden Heizbetrieb, wobei dadurch auch die Anforderung an die EMV-Begrenzung der Oberschwingungen des Netzstromes eingehalten werden können.

In einem ersten Schritt kann beispielsweise eine Topfklasse bestimmt werden und in einem folgenden Schritt kann dann spezifisch für das Topfmaterial dieser Topfklasse ein Grad der Überdeckung bestimmt werden.

Die Erfindung wird nachfolgend unter Bezugnahme auf die Zeichnungen detailliert beschrieben. Hierbei zeigt:
- Fig. 1: ein Induktionskochfeld, das zur Durchführung des erfindungsgemäßen Verfahrens ausgebildet ist,
- Fig. 2: Spannungsverläufe und Stromverläufe des in Fig. 1 gezeigten Induktionskochfelds über der Zeit,
- Fig. 3: eine Schwingkreisinduktivität mit verschiedenen, marktüblichen Topfmaterialien abhängig von der Bedeckung einer Induktionsheizspule gemessen mit dem in Fig. 1 gezeigten Induktionskochfeld, und
- Fig. 4: eine Schwingkreisinduktivität mit verschiedenen, marktüblichen Topfmaterialien abhängig vom Strom durch die Induktionsheizspule gemessen mit dem in Fig. 1 gezeigten Induktionskochfeld.

Fig. 1 zeigt schematisch ein Blockschaltbild eines Induktionskochfelds 100, das zur Durchführung des erfindungsgemäßen Verfahrens ausgebildet ist.

Das Induktionskochfeld 100 weist einen herkömmlichen Wechselrichter 1 auf, der aus einer Speisespannung US versorgt ist. Der Wechselrichter 1 weist zwei herkömmliche Halbleiterschaltmittel 10 und 11 auf, die in Reihe zwischen die Speisespannung US eingeschleift sind. An einem Verbindungsknoten der beiden Halbleiterschaltmittel 10 und 11 wird eine Anregungsspannung UA ausgegeben.

Das Induktionskochfeld 100 weist weiter zwei Kondensatoren 2 und 3 auf, die in Reihe zwischen die Speisespannung US eingeschleift sind.

Das Induktionskochfeld 100 weist weiter eine Induktionsheizspule 4 (auch als Induktor bezeichnet) auf. Die Induktionsheizspule 4 ist zwischen einen Verbindungsknoten der beiden Kondensatoren 2 und 3 und den Verbindungsknoten der beiden Halbleiterschaltmittel 10 und 11 eingeschleift. Die beiden Kondensatoren 2, 3 und die Induktionsheizspule 4 bilden einen SerienSchwingkreis 5.

Der Wechselrichter 1 ist dazu ausgebildet, aus der Speisespannung US die pulsweitenmodulierte Anregungsspannung UA für den Schwingkreis 5 zu erzeugen. Der Wechselrichter 1 wird durch eine mikroprozessorbasierte Steuereinheit 9 mit einer nachgeschalteten Treibereinheit 12 angesteuert, was unter Bezugnahme auf Fig. 2 nachfolgende detailliert beschrieben werden wird.

Das Induktionskochfeld 100 weist weiter einen Gleichrichter 7 auf, der dazu ausgebildet ist, aus einer Netzwechselspannung UN, beispielsweise mit 230 V/AC und 50 Hz, die Speisespannung US zu erzeugen.

Das Induktionskochfeld 100 weist weiter einen Zwischenkreiskondensator 8 auf, der dazu ausgebildet ist, die Speisespannung US zu puffern.

Fig. 2 zeigt Spannungsverläufe und Stromverläufe des in Fig. 1 gezeigten Induktionskochfelds 100 über der Zeit. Hierbei bezeichnet US die Speisespannung, UA bezeichnet die Anregungsspannung, UN bezeichnet die Netzwechselspannung und iS bezeichnet den Schwingkreisstrom.

Dargestellt sind 4 zeitlich aufeinanderfolgende Phasen P1, P2, P3 und P4 des erfindungsgemäßen Verfahrens.

Während der Phase P1 wird die Anregungsspannung UA pulsweitenmoduliert derart erzeugt, dass sich eine vorgegebene, vorliegend geringe, Heizleistung einstellt. Die Netzwechselspannung UN nimmt sinusförmig ab. Die aus der Netzwechselspannung UN mittels Gleichrichten erzeugte Speisespannung US bleibt aufgrund der Pufferung mittels des Zwischenkreiskondensators 8 und der geringen Leistungsabgabe oberhalb der Netzwechselspannung UN.

An die Phase P1 schließt sich die Phase P2 an, während der der Zwischenkreiskondensator 8 durch geeignetes Ansteuern des Wechselrichters 1 bis auf den Betrag der momentanen Netzspannung UN entladen wird.

Im Zeitbereich um den Nulldurchgang der Netzwechselspannung UN endet die Phase P2 und es beginnt die Phase P3, d.h. der eigentliche Messbetrieb, während dem die zu bestimmenden Betriebsgrößen des Induktionskochfelds 100 bestimmt bzw. gemessen werden.

Die Betriebsgrößen sind ein Grad der Überdeckung der Induktionsheizspule 4 durch ein zu erhitzendes Kochgefäß 6, ein Material bzw. eine Materialklasse eines Topfbodens des die Induktionsheizspule 4 überdeckenden Kochgefäßes 6 und eine Temperatur des Bodens des die Induktionsheizspule 4 überdeckenden Kochgefäßes 6.

Hierzu wird die pulsweitenmodulierte Anregungsspannung UA mit einem vorgegebenen Spannungsverlauf erzeugt, beispielsweise indem eine oder zwei Perioden der pulsweitenmodulierten Anregungsspannung UA mit einer vorgegebenen Periodendauer, einem vorgegebenen Tastverhältnis und einer Spannungsdifferenz zwischen Low-Pegel und High-Pegel der Pulsweitenmodulation erzeugt werden, die in etwa der momentanen Speisespannung US entspricht. Die momentane Speisespannung US wiederum entspricht in etwa dem momentanen Betrag der Netzwechselspannung UN.

Es wird dann ein sich ergebender Schwingkreisstrom iS durch die Induktionsheizspule 4 gemessen, wobei die elektrischen Schwingkreis-Parameter in Abhängigkeit von dem Momentanwert der Speisespannung US, d.h. dem momentanen Spannungsverlauf der Anregungsspannung US, und dem gemessenen Schwingkreisstrom iS berechnet werden.

Bei steigendem Betrag der Netzwechselspannung UN nimmt die Speisespannung US entsprechend zu, so dass für entsprechende Perioden der Pulsweitenmodulation die Spannungsdifferenz zwischen Low-Pegel und High-Pegel entsprechend zunimmt, d.h. der Spannungsverlauf der pulsweitenmodulierten Anregungsspannung UA ändert sich entsprechend. Ein Tastgrad der pulsweitenmodulierten Anregungsspannung UA und eine Periodendauer der pulsweitenmodulierten Anregungsspannung UA bleiben konstant.

Für eine Anzahl n von zeitlich aufeinanderfolgenden Spannungsverläufen der pulsweitenmodulierten Anregungsspannung UA werden die sich ergebenden Schwingkreisströme iS gemessen und für jeden Spannungsverlauf der n verschiedenen Spanungsverläufe wird der zugehörige elektrische spannungsverlaufsabhängige Schwingkreis-Parameter bestimmt bzw. berechnet, so dass n spannungsverlaufsabhängige Schwingkreis-Parameter ermittelt werden. Mit anderen Worten werden n verschiedene Schwingkreis-Parameter bei n verschiedenen Spannungsverläufen ermittelt.

Schließlich werden die Betriebsgrößen des Induktionskochfelds 100 aus mindestens zwei Schwingkreis-Parametern der n verschiedenen spannungsverlaufsabhängigen elektrischen Schwingkreis-Parameter ermittelt.

Zum Berechnen eines jeweiligen spannungsverlaufsabhängigen elektrischen Schwingkreis-Parameters kann die erste Harmonische der jeweiligen pulsweitenmodulierten Anregungsspannung UA oder einer davon abhängigen Spannung ermittelt werden, die erste Harmonische des jeweils gemessenen Schwingkreisstromes iS ermittelt werden, und der jeweilige elektrische Schwingkreis-Parameter dann in Abhängigkeit von der ermittelten ersten Harmonischen der pulsweitenmodulierten Anregungsspannung oder der davon abhängigen Spannung und der ersten Harmonischen des gemessenen Schwingkreisstromes bestimmt werden. Die ersten Harmonischen können beispielsweise mittels Tiefpassfiltern und/oder durch Fourier-Analyse ermittelt werden.

Während der Phase P3 wird der Wechselrichter 1 heizleistungseinstellungsunabhängig angesteuert, wobei bevorzugt eine Frequenz der Pulsweitenmodulation höher ist als eine Eigenresonanzfrequenz des Schwingkreises 5.

Die Phase P3 erstreckt sich über einen Spannungsbetragsbereich der Netzwechselspannung UN zwischen ca. 10 V bis 50 V.

An die Phase P3 schließt sich die Phase P4 an, während der der Wechselrichter 1 wieder heizleistungseinstellungsabhängig angesteuert wird.

Das Induktionskochfeld 100 kann weitere Induktionsheizspulen aufweisen, wobei die weiteren Induktionsheizspulen ebenfalls aus der gleichgerichteten Netzwechselspannung UN gespeist werden, wobei die weiteren Induktionsheizspulen während der Phase P3 nicht aus der gleichgerichteten Netzwechselspannung UN gespeist werden, um ein Übersprechen zu vermeiden.

Fig. 3 zeigt beispielhaft eine sich ändernde Schwingkreisinduktivität bzw. eine sich ändernde Induktivität einer Induktionsheizspule abhängig von der Bedeckung durch ein Kochgeschirr. Die Induktivität aber auch die Änderung der Induktivität über der Bedeckung sind bei unterschiedlichen Materialien des Bodens des Kochgeschirrs verschieden.

Marktübliche Materialien für die Bodenplatte eines induktionsgeeigneten Kochgeschirrs sind beispielsweise ferritischer Edelstahl oder Stahl. Eine Besonderheit stellen Kochgeschirre bestehend aus einem Aluminiumkörper dar, bei denen ein ferritischer Edelstahl im Boden zur Beheizung auf einer Induktion eingepresst wird. Vom einlagigen, ferritischen Edelstahl können erfindungsgemäß auch mehrlagige Edelstahlkaschierungen unter-schieden werden.

Fig. 4 zeigt den nichtlinearen Induktivitätsverlauf von marktüblichen Kochgeschirren abhängig vom Strom durch die Induktionsheizspule. Die magnetische Feldstärke der Induktionsheizspule ist proportional zum Strom durch die Induktionsheizspule und bildet die magnetische Aussteuerung des Topfmaterials.

Die Induktivität steigt bei kleinen Strömen aufgrund der zunehmenden Permeabilität von ferritischen Materialien an, bis zunehmende Bereiche des Topfbodens in ferritische Sättigung gelangen und die Induktivität mehr oder weniger stark mit zunehmender Aussteuerung abnimmt.

Erfindungsgemäß werden mindestens zwei Arbeitspunkte der Aussteuerung gemessen und zueinander in Relation gesetzt, um so eine zusätzliche Messgröße zur Bestimmung der Betriebsgrößen nutzen zu können.

## Patentansprüche

1. Verfahren zum Betreiben eines Induktionskochfelds (100),
- wobei das Induktionskochfeld (100) aufweist:
- einen Wechselrichter (1), der aus einer Speisespannung (US) versorgt ist,
- mindestens einen Kondensator (2, 3), und
- eine Induktionsheizspule (4),
- wobei der mindestens eine Kondensator (2, 3) und die Induktionsheizspule (4) derart verschaltet sind, dass sie einen Schwingkreis (5) bilden, und
- wobei der Wechselrichter (1) dazu ausgebildet ist, aus der Speisespannung (US) eine pulsweitenmodulierte Anregungsspannung (UA) für den Schwingkreis (5) zu erzeugen,
- wobei das Verfahren die Schritte aufweist:
a) Erzeugen der pulsweitenmodulierten Anregungsspannung (UA) mit einem vorgegebenen Spannungsverlauf,
b) Messen eines sich ergebenden Schwingkreisstromes (iS), insbesondere durch die Induktionsheizspule (4),
c) Bestimmen von elektrischen Schwingkreis-Parametern in Abhängigkeit von dem Spannungsverlauf der pulsweitenmodulierten Anregungsspannung (UA) und dem gemessenen Schwingkreisstrom (iS),
d) n-maliges Wiederholen der Schritte a) bis c) bei einem geänderten Spannungsverlauf der Anregungsspannung (UA) zum Bestimmen von elektrischen spannungsverlaufsabhängigen Schwingkreis-Parametern, und
e) Ermitteln von Betriebsgrößen des Induktionskochfelds (100) aus den elektrischen spannungsverlaufsabhängigen Schwingkreis-Parametern,
**dadurch gekennzeichnet, dass**
- zum Verändern des Spannungsverlaufs der Anregungsspannung (UA) die Speisespannung (US) des Wechselrichters (1) verändert wird.

2. Verfahren nach Anspruch 1, **dadurch gekennzeichnet, dass**
- ein Tastgrad der pulsweitenmodulierten Anregungsspannung (UA) und/oder eine Periodendauer der pulsweitenmodulierten Anregungsspannung (UA) während der Schritte a) bis e) konstant bleibt/bleiben.

3. Verfahren nach einem der vorhergehenden Ansprüche, **dadurch gekennzeichnet, dass**
- die Betriebsgrößen ausgewählt sind aus:
- Grad der Überdeckung der Induktionsheizspule (4) durch ein zu erhitzendes Kochgefäß (6),
- Material des die Induktionsheizspule (4) überdeckenden Kochgefäßes (6),
- Temperatur eines Bodens des die Induktionsheizspule (4) überdeckenden Kochgefäßes (6).

4. Verfahren nach einem der vorhergehenden Ansprüche, **dadurch gekennzeichnet, dass**
- das Induktionskochfeld (100) weiter aufweist:
- einen Gleichrichter (7), der dazu ausgebildet ist, aus einer Netzwechselspannung (UN) die Speisespannung (US) zu erzeugen, und
- einen Zwischenkreiskondensator (8), der dazu ausgebildet ist, die Speisespannung (US) zu puffern,
- wobei das Verfahren die weiteren Schritte aufweist:
- vor dem Schritt a), bei abnehmendem Betrag der Netzwechselspannung (UN) fortlaufendes Entladen des Zwischenkreiskondensators (8) bis auf einen Spannungswert, der in einem vorgegebenen Spanungsbereich um den Betrag der momentanen Netzwechselspannung (UN) liegt, indem der Wechselrichter (1) geeignet angesteuert wird, so lange, bis die Netzwechselspannung (UN) einen Nulldurchgang aufweist und/oder die Speisespannung (US) einen Wert unter 10V, insbesondere unter 5V aufweist, und
- anschließendes Wiederholen der Schritte a) bis c) bei zunehmendem Betrag der Netzwechselspannung (UN).

5. Verfahren nach einem der vorhergehenden Ansprüche, **dadurch gekennzeichnet, dass**
- während der Schritte a) bis e) der Wechselrichter (1) heizleistungseinstellungsunabhängig angesteuert wird und vor und/oder nach den Schritten a) bis e) der Wechselrichter (1) heizleistungseinstellungsabhängig angesteuert wird.

6. Verfahren nach einem der vorhergehenden Ansprüche, **dadurch gekennzeichnet, dass**
- im Schritt a) zusätzlich die erste Harmonische und/oder höhere Harmonische der pulsweitenmodulierten Anregungsspannung (UA) oder einer davon abhängigen Spannung ermittelt wird/werden,
- im Schritt b) zusätzlich die erste Harmonische und/oder höhere Harmonische des gemessenen Schwingkreisstromes (iS) ermittelt wird/werden, und
- im Schritt c) die Schwingkreis-Parameter in Abhängigkeit von der ermittelten ersten Harmonischen und/oder den ermittelten höheren Harmonischen der pulsweitenmodulierten Anregungsspannung (UA) oder der davon abhängigen Spannung und der ermittelten ersten Harmonischen und/oder den ermittelten höheren Harmonischen des gemessenen Schwingkreisstromes (iS) bestimmt wird/werden.

7. Verfahren nach Anspruch 6, **dadurch gekennzeichnet, dass**
- die ersten Harmonischen und/oder die höheren Harmonischen mittels Tiefpassfiltern und/oder durch Fourier-Analyse ermittelt werden.

8. Verfahren nach einem der vorhergehenden Ansprüche, **dadurch gekennzeichnet, dass**
- eine Periodendauer der pulsweitenmodulierten Anregungsspannung (UA) derart gewählt wird, dass sie kleiner ist als eine Periodendauer einer eigenresonanten Schwingung des Schwingkreises (5).

9. Verfahren nach einem der Ansprüche 4 bis 8, **dadurch gekennzeichnet, dass**
- das Induktionskochfeld (100) weitere Induktionsheizspulen aufweist, wobei die weiteren Induktionsheizspulen ebenfalls aus der gleichgerichteten Netzwechselspannung (UN) gespeist werden, wobei während der Schritte a) bis e) in einem zeitlichen Bereich um den Nulldurchgang der Netzwechselspannung (UN) die weiteren Induktionsheizspulen nicht aus der gleichgerichteten Netzwechselspannung (UN) gespeist werden.

10. Induktionskochfeld (100), das zur Durchführung des Verfahrens nach einem der vorhergehenden Ansprüche ausgebildet ist, aufweisend:
- einen Wechselrichter (1), der aus einer Speisespannung (US) versorgt ist,
- mindestens einen Kondensator (2, 3),
- eine Induktionsheizspule (4),
- wobei der mindestens eine Kondensator (2, 3) und die Induktionsheizspule (4) derart verschaltet sind, dass sie einen Schwingkreis (5) bilden, und
- wobei der Wechselrichter (1) dazu ausgebildet ist, aus der Speisespannung (US) eine pulsweitenmodulierte Anregungsspannung (UA) für den Schwingkreis (5) zu erzeugen, und
- eine Steuereinheit (9), die dazu ausgebildet ist, den Wechselrichter (1) derart anzusteuern, dass ein Verfahren nach einem der vorhergehenden Ansprüche ausgeführt wird.

## Claims

1. Method for operating an induction hob (100),
- wherein the induction hob (100) comprises:
- an inverter (1), which is supplied with a supply voltage (US),
- at least one capacitor (2, 3), and
- an induction heating coil (4),
- wherein the at least one capacitor (2, 3) and the induction heating coil (4) are interconnected such that they constitute an oscillating circuit (5), and
- wherein the inverter (1) is configured to generate a pulse-width modulated excitation voltage (UA) for the oscillating circuit (5) from the supply voltage (US),
- wherein the method comprises the following steps:
a) generation of the pulse-width modulated excitation voltage (UA) having a predefined voltage characteristic,
b) measurement of a resulting oscillating circuit current (iS), particularly through the induction heating coil (4),
c) determination of electrical oscillating circuit parameters, according to the voltage characteristic of the pulse-width modulated excitation voltage (UA) and the measured oscillating circuit current (iS),
d) n-times repetition of steps a) to c) using a different voltage characteristic of the excitation voltage (UA) for the determination of electrical voltage characteristic-dependent oscillating circuit parameters, and
e) determination of operating variables of the induction hob (100) based on the electrical voltage characteristic-dependent oscillating circuit parameters, **characterized in that**
- for the variation of the voltage characteristic of the excitation voltage (UA), the supply voltage (US) of the inverter (1) is varied.

2. Method according to Claim 1, **characterized in that**
- a pulse duty factor of the pulse-width modulated excitation voltage (UA) and/or a period of oscillation of the pulse-width modulated excitation voltage (UA) remain/remains constant during steps a) to e).

3. Method according to one of the preceding claims, **characterized in that**
- the operating variables are selected from the following:
- degree of coverage of the induction heating coil (4) by a cooking vessel (6) which is to be heated,
- the material of the cooking vessel (6) which covers the induction heating coil (4),
- the temperature of a base of the cooking vessel (6) which covers the induction heating coil (4).

4. Method according to one of the preceding claims, **characterized in that**
- the induction hob (100) further comprises the following:
- a rectifier (7), which is configured to generate the supply voltage (US) from a mains AC voltage (UN), and
- an intermediate circuit capacitor (8), which is configured to buffer the supply voltage (US),
- wherein the method further comprises the following steps:
- prior to step a), as the value of the mains AC voltage (UN) declines, the intermediate circuit capacitor (8) is progressively discharged to a voltage which lies within a predefined voltage range about the value of the instantaneous mains AC voltage (UN), by actuating the inverter (1) appropriately, until such time as the mains AC voltage (UN) passes through a zero-crossing and/or the supply voltage (US) assumes a value below 10 V, and particularly below 5 V, and
- the subsequent repetition of steps a) to c), as the value of the mains AC voltage (UN) increases.

5. Method according to one of the preceding claims, **characterized in that**
- during steps a) to e), the inverter (1) is actuated in a heating power setting-independent manner, and prior to and/or subsequently to steps a) to e), the inverter (1) is actuated in a heating power setting-dependent manner.

6. Method according to one of the preceding claims, **characterized in that**
- in step a), additionally, the first harmonic and/or a higher harmonic of the pulse-width modulated excitation voltage (UA), or of a voltage which is dependent thereupon, is/are determined,
- in step b), additionally, the first harmonic and/or a higher harmonic of the measured oscillating circuit current (iS) is/are determined, and
- in step c), the oscillating circuit parameters are determined in accordance with the determined first harmonic and/or the determined higher harmonic of the pulse-width modulated excitation voltage (UA), or the voltage which is dependent thereupon, and in accordance with the determined first harmonic and/or the determined higher harmonic of the measured oscillating circuit current (iS).

7. Method according to Claim 6, **characterized in that**
- the first harmonics and/or the higher harmonics are determined by means of low-pass filters and/or by means of Fourier analysis.

8. Method according to one of the preceding claims, **characterized in that**
- a period of oscillation of the pulse-width modulated excitation voltage (UA) is selected such that it is shorter than a period of oscillation of a self-resonant oscillation of the oscillating circuit (5).

9. Method according to one of Claims 4 to 8, **characterized in that**
- the induction hob (100) comprises further induction heating coils, wherein the further induction heating coils are likewise supplied with the rectified mains AC voltage (UN), and wherein, during steps a) to e), in a time interval about the zero-crossing of the mains AC voltage (UN), the further induction heating coils are not supplied with the rectified mains AC voltage (UN).

10. Induction hob (100), which is configured for the execution of the method according to one of the preceding claims, comprising:
- an inverter (1), which is supplied with a supply voltage (US),
- at least one capacitor (2, 3),
- an induction heating coil (4),
- wherein the at least one capacitor (2, 3) and the induction heating coil (4) are interconnected such that they constitute an oscillating circuit (5), and
- wherein the inverter (1) is configured to generate a pulse-width modulated excitation voltage (UA) for the oscillating circuit (5) from the supply voltage (US), and
- a control unit (9), which is configured to actuate the inverter (1) such that a method according to one of the preceding claims is executed.

## Revendications

1. Procédé pour faire fonctionner une plaque de cuisson à induction (100),
la plaque de cuisson à induction (100) possédant :
- un onduleur (1) qui est alimenté à partir d'une tension d'alimentation (US),
- au moins un condensateur (2, 3) et
- une bobine de chauffage par induction (4),
- l'au moins un condensateur (2, 3) et la bobine de chauffage par induction (4) étant interconnectés de telle sorte qu'ils forment un circuit oscillant (5), et
- l'onduleur (1) étant configuré pour générer, à partir de la tension d'alimentation (US), une tension d'excitation (UA) modulée en largeur d'impulsions pour le circuit oscillant (5),
le procédé comprenant les étapes suivantes :
a) génération de la tension d'excitation (UA) modulée en largeur d'impulsions avec une courbe de tension prédéfinie,
b) mesure d'un courant de circuit oscillant (iS) qui en résulte, notamment à travers la bobine de chauffage par induction (4),
c) détermination de paramètres électriques de circuit oscillant en fonction de la courbe de tension de la tension d'excitation (UA) modulée en largeur d'impulsions et du courant de circuit oscillant (iS) mesuré,
d) répétition n fois des étapes a) à c) en présence d'une courbe de tension modifiée de la tension d'excitation (UA) afin de déterminer des paramètres électriques de circuit oscillant dépendants de la courbe de tension, et
e) identification de grandeurs de fonctionnement de la plaque de cuisson à induction (100) à partir des paramètres électriques de circuit oscillant dépendants de la courbe de tension,
**caractérisé en ce que**
- la tension d'alimentation (US) de l'onduleur (1) est modifiée pour modifier la courbe de tension de la tension d'excitation (UA).

2. Procédé selon la revendication 1, **caractérisé en ce que**
- un rapport cyclique de la tension d'excitation (UA) modulée en largeur d'impulsions et/ou une durée de période de la tension d'excitation (UA) modulée en largeur d'impulsions reste/restent constant(s) pendant les étapes a) à e) .

3. Procédé selon l'une des revendications précédentes, **caractérisé en ce que**
- les grandeurs de fonctionnement sont sélectionnées parmi :
- degré de recouvrement de la bobine de chauffage par induction (4) par un récipient de cuisson (6) à chauffer,
- matériau du récipient de cuisson (6) qui recouvre la bobine de chauffage par induction (4),
- température d'un fond du récipient de cuisson (6) qui recouvre la bobine de chauffage par induction (4).

4. Procédé selon l'une des revendications précédentes, **caractérisé en ce que** la plaque de cuisson à induction (100) possède en outre :
- un redresseur (7), qui est configuré pour générer la tension d'alimentation (US) à partir d'une tension alternative de réseau (UN), et
- un condensateur de circuit intermédiaire (8), qui est configuré pour mettre en tampon la tension d'alimentation (US),
le procédé comprenant les étapes supplémentaires suivantes :
- avant l'étape a), dans le cas d'une valeur descendante de la tension alternative de réseau (UN), décharge continuelle du condensateur de circuit intermédiaire (8) jusqu'à une valeur de tension qui se trouve dans une plage de tensions prédéfinie autour de la valeur de la tension alternative de réseau (UN) momentanée, en commandant l'onduleur (1) de manière appropriée jusqu'à ce que la tension alternative de réseau (UN) présente un passage par zéro et/ou la tension d'alimentation (US) présente une valeur inférieure à 10 V, notamment inférieure à 5 V, et
- ensuite répétition des étapes a) à c) dans le cas d'une valeur croissante de la tension alternative de réseau (UN).

5. Procédé selon l'une des revendications précédentes, **caractérisé en ce que**
- pendant les étapes a) à e), l'onduleur (1) est commandé indépendamment du réglage de la puissance de chauffage et avant et/ou après les étapes a) à e), l'onduleur (1) est commandé en dépendance du réglage de la puissance de chauffage.

6. Procédé selon l'une des revendications précédentes, **caractérisé en ce que**
- à l'étape a), la première harmonique et/ou des harmoniques supérieures de la tension d'excitation (UA) modulée en largeur d'impulsions ou d'une tension qui en dépend est/sont en plus identifiée(s),
- à l'étape b), la première harmonique et/ou des harmoniques supérieures du courant de circuit oscillant (iS) mesuré est/sont en plus identifiée(s), et
- à l'étape c), les paramètres de circuit oscillant sont déterminés en fonction de la première harmonique et/ou des harmoniques supérieures identifiée(s) de la tension d'excitation (UA) modulée en largeur d'impulsions ou de la tension qui en dépend et de la première harmonique et/ou des harmoniques supérieures du courant de circuit oscillant (iS) mesuré.

7. Procédé selon la revendication 6, **caractérisé en ce que**
- la première harmonique et/ou des harmoniques supérieures sont identifiées au moyen de filtres passe-bas et/ou par analyse de Fourier.

8. Procédé selon l'une des revendications précédentes, **caractérisé en ce que**
- une durée de période de la tension d'excitation (UA) modulée en largeur d'impulsions est choisie de telle sorte qu'elle est inférieure à une durée de période d'une oscillation d'auto-résonnance du circuit oscillant (5).

9. Procédé selon l'une des revendications 4 à 8, **caractérisé en ce que**
- la plaque de cuisson à induction (100) possède des bobines de chauffage par induction supplémentaires, les bobines de chauffage par induction supplémentaires étant également alimentées à partir de la tension alternative de réseau (UN) redressée, pendant les étapes a) à e), les bobines de chauffage par induction supplémentaires n'étant pas alimentées à partir de la tension alternative de réseau (UN) redressée dans une plage de temps autour du passage par zéro de la tension alternative de réseau (UN) .

10. Plaque de cuisson à induction (100), qui est configurée pour mettre en œuvre le procédé selon l'une des revendications précédentes, possédant :
- un onduleur (1) qui est alimenté à partir d'une tension d'alimentation (US),
- au moins un condensateur (2, 3),
- une bobine de chauffage par induction (4),
- l'au moins un condensateur (2, 3) et la bobine de chauffage par induction (4) étant interconnectés de telle sorte qu'ils forment un circuit oscillant (5), et
- l'onduleur (1) étant configuré pour générer, à partir de la tension d'alimentation (US), une tension d'excitation (UA) modulée en largeur d'impulsions pour le circuit oscillant (5), et
- une unité de commande (9) qui est configurée pour commander l'onduleur (1) de telle sorte qu'un procédé selon l'une des revendications précédentes soit mis en oeuvre.
